# EUROPÄISCHE PATENTSCHRIFT

(11) **EP 0 288 589 B1**
(45) Veröffentlichungstag und Bekanntmachung des Hinweises auf die Patenterteilung: **03.04.1991**
(21) Anmeldenummer: 87106092.7
(22) Anmeldetag: 27.04.1987
(51) Int. Cl.: B61D 13/00, B61F 3/16, B61F 5/38

(54) **Strassenbahn-Leichtbautriebwagen mit gelenkten angetriebenen oder mitlaufenden Einzelradfahrwerken und durchgehendem Niedrigfussboden für Einstufeneinstieg**
Light tramway drive unit with driving or trailing steering trucks having a single wheel, and with a low floor passing troughout the car for single-step boarding
Motrice légère de tramway avec trains de roulement orientables moteurs ou porteurs à roue unique, et avec plancher surbaissé ininterrompu pour montée d'une seule marche

(43) Veröffentlichungstag der Anmeldung: 02.11.1988
(73) Patentinhaber: SIEMENS AKTIENGESELLSCHAFT, 80333 München (DE)
(72) Erfinder: Scheucken, Heinrich, D-4330 Mülheim/Ruhr (DE); Girod, Hans Jochen, D-4330 Mülheim/Ruhr (DE); Korn, Gerhard, D-4330 Mülheim/Ruhr (DE)

(56) Entgegenhaltungen:
- EP-A- 0 060 000
- DE-A- 3 538 513
- DE-C- 600 486
- FR-A- 680 756
- FR-A- 2 374 195
- US-A- 2 042 623

## Beschreibung

Die Erfindung bezieht sich auf ein Leichtbau-Schienenfahrzeug, insbesondere für den Personennahverkehr.

Die DE-C-600 486 beschreibt ein Schienenfahrzeug, bei dem die Radsätze als gekröpfte, durchgehende Achsen mit ungelenkten Losrädern ausgeführt sind. Derartige Achskonstruktionen müssen stärker ausgelegt sein als gerade (nicht gekröpfte) Radsatzachsen, da durch die Achskröpfung Biegemomente bedingt sind, die zusätzlich zu den Fahrzeuglasten sowie den Beschleunigungsund Bremskräften von der Achskonstruktion aufzunehmen sind. Dadurch wird im vorliegenden Fall sowohl das Baugewicht als auch die Bauhöhe dieser Radsätze, die ohnehin gegenüber Einzelradaufhängungen bereits ein Mehrgewicht aufweisen, weiter vergrößert. Es ergibt sich damit trotz gekröpfter Radsatzachsen, eine Wagenbodenhöhe, die den heutigen Anforderungen an einen Niedrigwagenbogen nicht entspricht.

Durch die FR-A-680 750 ist ein Schienenfahrzeug mit gekröpften Achsen und lenkbaren Rädern bekannt. Die Achsen sind in gesonderten Halterungen in einem Fahrwerksrahmen (Fahrschemel) befestigt. Die beiden Räder einer Achse werden mittels einer Spurstange parallel geführt und durch eine in der Spurstange angeordnete Spiralfeder jeweils bei Auslenkung wieder in Geradeaus-Fahrtrichtung zurückgestellt. Die Federkräfte müssen relativ hohe Werte annehmen, um bei Geradeausfahrt einen schlingerfreien und ruhigen Wagenlauf sicherzustellen. Bei dem bekannten Schienenfahrzeug erhält man deshalb nur eine unbefriedigende Kurvenlauffähigkeit, da bei Einfahrt des Schienenfahrzeuges in ein Bogengleis die relativ hohe, einseitige Feder-Rückstellkraft solange von dem anlaufenden Spurkranz aufzubringen ist, bis eine Radebeneneinlenkung in die Tangente der Gleiskurve erfolgt. Das Anlaufen des Spurkranzes führt zur Geräuschentwicklung sowie zum Verschleiß an Rad und Schiene. Darüber hinaus erhöht die Halterung der Achsen in einem Fahrwerksrahmen sowohl die Bauhöhe als auch das Gewicht der Achskonstruktion. Es ergibt sich damit eine Wagenbodenhöhe, die über der Radmittenebene liegt, so daß ein Niedrigwagenboden mit Einstufen-Einstieg, der den heutigen Anforderungen entspricht, nicht möglich ist.

Aufgabe der vorliegenden Erfindung ist es, bei einfacher, kleinbauender und geringgewichtiger Konstruktion ein fahrgastfreundliches Schienenfahrzeug zu schaffen, das im Vergleich zu den bisher bekannten Schienenfahrzeugen bei kompaktem Aufbau und hohem Fahrkomfort eine bessere Kurvenlauffähigkeit gewährleistet, jedoch den Fahrgästen einen wesentlich tieferliegenden Wagenboden, insbesondere einen durchgehenden Wagenboden mit nur einstufigem Einstieg, bei Verzicht auf gegenüber der Gleisebene erhöhten Bahnsteigkanten bietet.

Die Lösung der gestellten Aufgabe gelingt bei einem Schienenfahrzeug der eingangs genannten Art durch die im Anspruch 1 angegebenen Merkmale. Vorteilhafte Ausgestaltungen der Erfindung sind in den Unteransprüchen beschrieben.

Durch die erfindungsgemäße Konstruktion eines mit dem Wagenkasten konstruktiv verbundenen Einzelradfahrwerks mit horizontaler Schwenkbarkeit und Lenkbarkeit der Räder kann das Wagenlaufverhalten im Vergleich zu Fahr- und Drehgestellwagen, insbesondere in engen Gleisbögen, wesentlich verbessert werden, wobei durch den Wegfall von Radsatzachsen bzw. selbständiger Drehgestell- oder Fahrwerksrahmen sowie durch den Funktionsübergang der Spurhaltung in den Wagenkasten eine extreme Leichtbaukonstruktion erreicht wird und durch die Tieflegung

des Wagenbodens unterhalb der Radachsen eine, lediglich unter Beachtung der Sicherheitsvorschriften, beliebig tiefe, insbesondere nur auf Einstufenhöhe liegende Absenkung der Einstiegshöhe möglich ist.

Eine hinsichtlich des notwendigen Einbauraums sehr kompakte und hinsichtlich des Einbaugewichtes sehr leichte und trotzdem betriebssichere Konstruktion der horizontal schwenk- und lenkbaren Einzelradaufhängung erhält man durch eine Ausgestaltung der Erfindung gemäß Anspruch 3, da bei dieser Ausführungsform die Bauteile des Radträgers, des Einzelrades, des Fahrmotors, des Planetengetriebes und der Scheibenbremse zu einer in der Radführungsschwinge horizontal schwenkbaren besonders kompakten Funktions- bzw. Baueinheit zusammenfaßbar sind.

Der Antrieb zwischen dem Fahrmotor und dem jeweiligen Einzelrad erfolgt in besonders vorteilhafter Weise gemäß einer Ausgestaltung der Erfindung nach Anspruch 5.

Die Erfindung sowie weitere vorteilhafte Ausgestaltungen der Erfindung werden im folgenden anhand eines in der Zeichnung dargestellten Ausführungsbeispieles näher erläutert. Die Zeichnung zeigt in einem quer zur Wagenlängsachse verlaufenden Vertikalschnitt eine Einzelradaufhängung mit integriertem Fahrmotorantrieb.

In der Zeichnung ist mit 3 ein angetriebenes Einzelrad bezeichnet, das radial außen auf einem Radträger 9 drehbar gelagert ist. Der Radträger 9 ist seinerseits horizontal schwenkbar in einem Radkasten 2 eines Schienenfahrzeugs in einer Radführungsschwinge 6 drehbeweglich gehalten. Dazu ist das angetriebene Einzelrad 3 im Mittelteil der Radführungsschwinge 6 in vertikalen Gleit- oder Wälzlagern 12 bzw.12' horizontal schwenkbar gelagert.

Der Radkasten 2 ist integrierter Baubestandteil des Wagenkastens 1 , mit dem er an seiner Außenseite verbunden ist; an der Innenseite ist mit dem Radkasten 2 der unterhalb der Radmittenebene durchgehende Wagenboden 4 mit nur einstufigem Einstieg 5 verbunden. Die Radführungsschwingen 6 sind zweckmäßigerweise als kastenförmige, verdrehungssteife Träger aus Stahl, Leichtmetall oder kohlefaserverstärktem Kunststoff gebildet. Sie sind in einer in der Zeichnung nicht näher dargestellten Weise an ihrem einen Ende über Lagerböcke mit dem Wagenkasten 1 des Schienenfahrzeugs verbunden.

Als Einzelradantrieb dient ein Fahrmotor 10, dessen Rotorwelle 15 über schnellaufende ölgeschmierte Wälzlager 14 bzw.14' unmittelbar oder mittelbar über einen den Radträger 9 axial verschließenden Lagerdeckel 13 im Radträger 9 gelagert ist. Am rechten Ende der Rotorwelle 15 ist eine Bremsscheibe 16 befestigt, deren zugeordnetes Bremsjoch 17 am Radträger 9 gehalten ist. Das linke Ende der Rotorwelle 15 steht über ein Planetengetriebe 11 in Mitnahmeverbindung mit dem Einzelrad 3. Dazu ist der das Fahrmotorständergehäuse an seinem getriebeseitigen Ende verschließende Lagerdeckel 13 mit einer Außenverzahnung versehen, in die das äußere Zentralrad des Planetengetriebes 11 eingreift, wodurch das Reaktionsmoment der Planeten auf den Radträger 9 übergeleitet wird. In vorteilhafter Weise ist vorgesehen, daß das Planetengetriebe 11 durch eine mittig angeordnete Entlüftungsschraube 21, die mit ihrem Luftrohr in eine nach außen konische Bohrung der Rotorwelle 15 bzw. des inneren Zentralrades des Planetengetriebes eintaucht, entlüftet wird; dadurch ist neben einer Entlüftung des Planetengetriebes 11 auch auf einfache Weise Schutz vor Spritzöl gewährleistet.

Die Schmierung des rechten, nicht im Ölsumpf des Planetengetriebes 11 befindlichen schnellaufenden Wälzlagers 14' erfolgt durch Staudrucköl. Der Staudruck wird nach einer Ausgestaltung der Erfindung aus dem umlaufenden Ölring zwischen dem Radträger 9 und der umlaufenden Radnabe 18 des Einzelrades 3 in einer in beiden Drehrichtungen arbeitenden Stauvorrichrung 19 erzeugt. Durch eine Bohrung im Radträger 9 wird das Staudrucköl dann dem Lager zugeführt; ein Standrohr 20 mit Rücklaufbohrung gewährleistet den erforderlichen gleichbleibenden Rücklauf.

## Patentansprüche

1. Leichtbau-Schienenfahrzeug, insbesondere für den Personennahverkehr, mit in seitlichen Radkästen (2) vertikal geführten Einzelrädern (3), wobei die Einzelräder (3) horizontal schwenkbar und lenkbar in Radführungsschwingen (6) gelagert und die Radführungsschwingen (6) in den seitlichen Radkästen (2) eines Schienenfahrzeug-Wagenkastens (1) eingebaut sind, dessen Wagenboden (4) sich durchgehend, insbesondere auch im Bereich zwischen einander gegenüberliegenden Radkästen (2), unterhalb der Radmittenebene der Einzelräder (3) erstreckt.

2. Leichtbau-Schienenfahrzeug nach Anspruch 1, wobei eine innenseitige Lagerung der Einzelräder (3) vorgesehen ist.

3. Leichtbau-Schienenfahrzeug nach Anspruch 1 oder 2, bei dem bei einem durch einen Fahrmotor (10) angetriebenen Einzelrad (3) ein Radträger vorgesehen und horizontal schwenkbar in der Radführungsschwinge (6) gelagert ist, auf dem radial außen das Einzelrad (3) und in dem radial innen die durchgehende Rotorwelle (15) des Fahrmotors (10) konzentrisch zum Einzelrad (3) drehbar gelagert ist, die axial die Bremsscheibe (16) einer Scheibenbremse aufnimmt und axial außen über ein Planetengetriebe (11) in Mitnahmeverbindung mit dem Einzelrad (3) gestellt ist.

4. Leichtbau-Schienenfahrzeug nach Anspruch 3, wobei der Radträger (9) gleichzeitig als Ständergehäuseteil des Fahrmotors (10) ausgebildet ist.

5. Leichtbau-Schienenfahrzeug nach Anspruch 4, wobei an dem Fahrmotor-Ständergehäuse axial außen ein mit einer Verzahnung versehener Lagerdeckel (13) befestigt ist, der über die Verzahnung in Drehmitnahmeverbindung mit dem Planetengetriebe (11) steht.

6. Leichtbau-Schienenfahrzeug nach einem der Ansprüche 1 bis 5, wobei das Einzelrad (3) jeweils im Mittelteil der Radführungsschwinge (6) über vertikale Gleit- bzw. Wälzlager (12 bzw. 12') horizontal schwenkbar gelagert ist.

7. Leichtbau-Schienenfahrzeug nach einem der Ansprüche 3 bis 6, wobei die Rotorwelle (15) bremsscheibenseitig in einem durch Staudrucköl geschmiertes Wälzlager (14 bzw.14') in dem Radträger (9) gelagert und das Staudrucköl von einer Stauvorrichtung (19) im zwischen dem Außenumfang des Radträgers (9) und der auf dieser drehbar gelagerten Radnabe (18) des Einzelrades (3) umlaufenden Ölring gefördert ist.

8. Leichtbau-Schienenfahrzeug nach einem der Ansprüche 3 bis 7, wobei das Planetengetriebe (11) durch eine mittig angeordnete Entlüftungsschraube (21), die mit ihrem Luftrohr in eine nach außen konische Bohrung der Rotorwelle (15) bzw. des inneren Zentralrades eintaucht, entlüftet wird.

9. Leichtbau-Schienenfahrzeug nach einem der Ansprüche 1 bis 8, wobei die Radführungsschwingen (6) über Lagerböcke und Luftfedern vertikal beweglich und horizontal elastisch mit dem Wagenkasten (1) spurtreu verbunden sind und der Radstand optimal für den Wagenlauf in einer vorgegebenen Hüllkurve festlegbar ist.

## Claims

1. Light-construction rail vehicle, preferably for short-distance passenger traffic, having single wheels (3) guided vertically in lateral wheel cases (2), whereby the single wheels (3) are mounted in wheel guide swinging brackets (6) so that they can be swung horizontally and steered, and the wheel guide swinging brackets (6) are installed in the lateral wheel cases (2) of a rail-vehicle carriage body (1), the carriage floor (4) of which extends continuously, more particularly also in the region between wheel cases (2) lying opposite one another, beneath the wheel centre plane of the single wheels (3).

2. Light-construction rail vehicle according to claim 1, whereby an inner-side bearing of the single wheels (3) is provided.

3. Light-construction rail vehicle according to claim 1 or 2, in which with a single wheel (3) driven by a traction motor (10) a wheel carrier is provided and is mounted in the wheel guide swinging bracket (6) so that it can be swung horizontally, on which radially on the outside the single wheel (3) and in which radially on the inside concentrically to the single wheel (3) the continuous rotor shaft (15) of the traction motor (10) are rotatably mounted, which rotor shaft receives axially the braking disc (16) of a disc brake and is placed axially to the outside by means of a planet gear (11) in drive connection with the single wheel (3).

4. Light-construction rail vehicle according to claim 3, whereby the wheel carrier (9) at the same time is constructed as the stator frame part of the traction motor (10).

5. Light-construction rail vehicle according to claim 4, whereby to the traction motor stator frame axially to the outside there is fastened a bearing cover (13), provided with a toothed arrangement, which bearing cover by means of the toothed arrangement is in rotational drive connection with the planet gear (11).

6. Light-construction rail vehicle according to one of claims 1 to 5, whereby the single wheel (3) is mounted so that it can be swung horizontally in each case in the centre part of the wheel guide swinging bracket (6) by means of vertical sliding or vertical roller bearings (12 or 12').

7. Light-construction rail vehicle according to one of claims 3 to 6, whereby the rotor shaft (15) is mounted on the brake-disc side in a roller bearing (14 or 14') greased with pressurized oil in the wheel carrier (9) and the pressurized oil is conveyed from a storage device (19) in the oil ring circulating between the outer circumference of the wheel carrier (9) and the wheel hub (18), rotatably mounted on this, of the single wheel (3).

8. Light-construction rail vehicle according to one of claims 3 to 7, whereby the planet gear (11) is ventilated by a centrally arranged ventilation screw (21) which plunges with its air pipe into an outwardly conical borehole of the rotor shaft (15) or of the inner central wheel.

9. Light-construction rail vehicle according to one of claims 1 to 8, whereby the wheel guide swinging brackets (6) are vertically moveable by means of bearing blocks and air springs and are connected true to track in a horizontal elastic manner to the carriage body (1), and the wheel stand can be secured optimally for the carriage motion in a specified envelope curve.

## Revendications

1. Véhicule sur rails de construction légère, notamment pour le trafic local de personnes, comportant des roues individuelles (3) guidées verticalement dans des capots de roues, les roues individuelles (3) étant montées de manière à pouvoir pivoter et être braquées horizontalement dans des balanciers (6) de guidage de roues, qui sont montés dans des capots latéraux de roues (2) d'une caisse de voiture de véhicule sur rails (1), dont le plancher (4) s'étend d'une manière continue, et ce notamment également dans la zone située entre les capots de roues (2) directement en vis-à-vis, au-dessous du plan passant par les centres des roues individuelles (3).

2. Véhicule sur rails de construction légère selon la revendication 1, dans leguel il est prévu un support des roues individuelles (3), situé sur le côté intérieur.

3. Véhicule sur rails de construction légère suivant la revendication 1 ou 2, dans lequel pour une roue individuelle (3) entraînée par un moteur de traction (10), il est prévu un support de roue, qui est monté de manière à pouvoir pivoter horizontalement dans le balancier (6) de guidage de roue et sur leguel la roue individuelle est montée de façon à pouvoir tourner, extérieurement du point de vue radial, et dans laquelle l'arbre (15) du rotor du moteur de traction (10) est monté, intérieurement du point de vue radial, de manière à pouvoir tourner concentriquement à la roue individuelle, cet arbre logeant axialement le disque (16) d'un frein à disque et étant rélié, extérieurement du point de vue axial, selon une liaison motrice à la roue individuelle (3) par l'intermédiaire d'un engrenage planétaire (11).

4. Véhicule sur rails de construction légère suivant la revendication 3, dans lequel le support de roue (9) est agencé simultanément en tant que partie du carter du stator du moteur de traction (10).

5. Véhicule sur rails de construction légère suivant la revendication 4, dans lequel sur le carter du stator du moteur de traction est fixé, extérieurement du point de vue axial, un chapeau de roulement (13), qui comporte une denture et est en prise, au moyen de cette denture, avec l'engrenage planétaire (11) selon une liaison d'entraînement en rotation.

6. Véhicule sur rails de construction légère suivant l'une des revendications 1 à 5, dans lequel la roue individuelle (3) est montée de manière à pouvoir pivoter horizontalement, respectivement dans la partie médiane du balancier (6) de guidage de roue, par l'intermédiaire de paliers lisses ou de roulements verticaux (12 ou 12').

7. Véhicule sur rails de construction légère suivant l'une des revendications 3 à 6, dans lequel l'arbre (15) du rotor est tourillonné, du côté du disque de frein, dans un roulement (14 ou 14'), lubrifié au moyen d'une huile placée à une pression dynamique, dans le support de roue (9) et que l'huile placée à une pression dynamique est envoyée à partir d'un dispositif de refoulement (19) situé dans la baque de graissage qui s'étend sur le pourtour extérieur du support de roue (9) et le moyeu (18), monté rotatif sur le support, de la roue individuelle (3).

8. Véhicule sur rails de construction légère suivant l'une des revendications 3 à 7, dans lequel l'engrenage planétaire (11) est désaéré par l'intermédiaire d'une vis de désaération (21) disposée en position centrée et pénétrant, par son tube d'aération, dans un perçage qui s'étend avec une forme conique en direction de l'extérieur, de l'arbre (15) du rotor ou de la roue centrale intérieure.

9. Véhicule sur rails de construction légère suivant l'une des revendications 1 à 8, dans lequel les balanciers (6) de guidage de roues sont réunis au moyen de blocs de paliers et de ressorts pneumatiques, en étant déplaçables verticalement et élastiques horizontalement, à la caisse (1) de la voiture, d'une manière àdaptée à la voie, et que l'empattement peut être déterminé d'une manière optimale pour le déplacement de la caisse dans une courbe enveloppe prédéterminée.
